# EUROPÄISCHE PATENTSCHRIFT

(11) **EP 0 873 199 B1**
(45) Veröffentlichungstag und Bekanntmachung des Hinweises auf die Patenterteilung: **03.03.2004**
(21) Anmeldenummer: 95943185.9
(22) Anmeldetag: 22.12.1995
(51) Int. Cl.: B08B 3/02

(54) **HOCHDRUCKREINIGUNGSGERÄT**
HIGH-PRESSURE CLEANING APPARATUS
APPAREIL DE NETTOYAGE SOUS HAUTE PRESSION

(43) Veröffentlichungstag der Anmeldung: 28.10.1998
(73) Patentinhaber: Alfred Kärcher GmbH & Co. KG, 71364 Winnenden (DE)
(72) Erfinder: MAIER, Thomas, D-71554 Weissach im Tal (DE); NATHAN, Robert, D-71522 Backnang (DE); KEINER, Bernd, D-71334 Waiblingen (DE); VEIT, Eberhard, D-73035 Göppingen (DE)
(74) Vertreter: Böhme, Ulrich, Dr. Dipl.-Phys.
(86) Internationale Anmeldenummer: PCT/EP1995/005087
(87) Internationale Veröffentlichungsnummer: WO 1997/023308

(56) Entgegenhaltungen:
- EP-A- 0 503 298
- DE-U- 9 417 662
- US-A- 5 040 950

## Beschreibung

Die Erfindung betrifft ein Hochdruckreinigungsgerät mit einer von einem luftgekühlten Elektromotor über ein Getriebe angetriebenen, eine Taumelscheibe umfassenden Kolbenpumpe, auf die ein Pumpenkopf mit einem Sauganschluß und einem Druckanschluß aufgesetzt ist.

Derartigen Hochdruckreinigungsgeräten kann eine Reinigungsflüssigkeit, beispielsweise Wasser, über den Sauganschluß zugeführt werden. Die Reinigungsflüssigkeit wird von der Kolbenpumpe unter Druck gesetzt und kann über den Druckanschluß beispielsweise an eine daran angeschlossene Druckleitung abgegeben werden. In der Kolbenpumpe sind üblicherweise hin- und herbewegbare Kolben vorgesehen, die an der Taumelscheibe anliegen. Diese wird vom Elektromotor in Drehung versetzt, wobei ein Getriebe zum Einsatz kommt, das die Drehbewegung von einer Motorwelle des Elektromotors auf die Taumelscheibe überträgt. Um die Überhitzung des Elektromotors zu verhindern, kommt eine Luftkühlung zum Einsatz (EP-A-0 503298).

Die Reinigungswirkung derartiger Hochdruckreinigungsgeräte ist vom erzielbaren Druck (beispielsweise 90 bar) sowie vom Volumen der pro Zeiteinheit abgegebenen Reinigungsflüssigkeit, d.h. von der Fördermenge, abhängig. Um einen hohen Druck und eine große Fördermenge erreichen zu können, muß die Pumpe mit einem entsprechend leistungsfähigen Elektromotor ausgerüstet sein. Dies hat allerdings aufgrund der damit verbundenen Baugröße des Elektromotors ein beachtliches Gewicht und eine nur unbefriedigende Handhabbarkeit des Hochdruckreinigungsgeräts zur Folge.

Aufgabe der vorliegenden Erfindung ist es, ein gattungsgemäßes Hochdruckreinigungsgerät so weiterzubilden, daß eine gute Reinigungswirkung bei gleichzeitig verbesserter Handhabbarkeit und reduziertem Gewicht erzielt werden kann.

Diese Aufgabe wird bei einem Hochdruckreinigungsgerät der eingangs beschriebenen Art erfindungsgemäß dadurch gelöst, daß der Elektromotor, das Getriebe, die Kolbenpumpe und der Pumpenkopf in Längsrichtung des Hochdruckreinigungsgeräts hintereinander angeordnet sind und daß der Elektromotor als Universalmotor ausgebildet ist mit einem Statorpaket und einem Rotor, wobei die Länge des Statorpaketes mindestens das 1,15-fache des Rotordurchmessers beträgt.

Die Verwendung eines Universalmotors der genannten Abmessung hat eine besonders wirksame Luftkühlung des Elektromotors zur Folge.

Wird als luftgekühlter Elektromotor ein Universalmotor mit einem relativ langen Statorpaket verwendet, so hat dies eine besonders wirksame Luftkühlung des Elektromotors zur Folge. Für die Luftkühlung kommt üblicherweise ein Lüftungsaggregat zum Einsatz, das eine Luftströmung in Längsrichtung des Elektromotors erzeugt. Für eine gute Wärmeabfuhr ist die Ausdehnung der entsprechenden Kühlflächen des Elektromotors in Längsrichtung maßgeblich. Durch die Verwendung eines Universalmotors mit den angegebenen Abmessungen ist im Vergleich zu relativ kurzen Motoren eine längere Kühlfläche wirksam, die eine bessere Kühlung gewährleistet.

Da der Elektromotor, das Getriebe, die Kolbenpumpe und der Pumpenkopf hintereinander in Längsrichtung des Hochdruckreinigungsgerätes angeordnet sind, kann die Luftkühlung des Elektromotors aufgrund der längsgerichteten Luftströmung gleichzeitig eine gute Wärmeabfuhr an den restlichen Geräteteilen des Hochdruckreinigungsgeräts bewirken. Es hat sich herausgestellt, daß mittels der erfindungsgemäßen Ausgestaltung die Erwärmung des Elektromotors selbst im Dauerbetrieb relativ gering gehalten wird; dies hat zur Folge, daß der Elektromotor auch im Dauerbetrieb stark belastet werden kann, ohne daß es zu einer Überhitzung kommt. Aufgrund der wirksamen Kühlung kann im Vergleich zu bekannten Hochdruckreinigungsgeräten ein Elektromotor mit geringerer Nennleistung zum Einsatz kommen, der mit maximaler Leistung betrieben werden kann, um so die gleiche Reinigungswirkung zu erzielen wie vergleichbare Hochdruckreinigungsgeräte mit Elektromotoren größerer Nennleistung aber geringerer Belastbarkeit. Da das Gewicht des Motors einen wesentlichen Anteil des Gesamtgewichts des Hochdruckreinigungsgerät darstellt, führt der Einsatz eines kleineren Elektromotors zu einer beachtlichen Verminderung des Gesamtgewichts. Dies wiederum hat eine bessere Handhabbarkeit des Hochdruckreinigungsgeräts zur Folge.

Eine besonders wirksame Kühlung des Elektromotors wird dadurch erzielt, daß als Lüftungsaggregat ein Radiallüfter verwendet wird, der zwischen dem Elektromotor und dem Getriebe positioniert ist und eine Luftströmung vom Motor in Richtung auf den Pumpenkopf des Hochdruckreinigungsgeräts ausbildet. Der Einsatz eines Radiallüfters hat den Vorteil, daß er im Gegensatz zu den sonst üblichen Axiallüftern auch gegen einen bestehenden Luftdruck arbeiten kann, ohne daß sich seine Drehzahl vermindert. Der Radiallüfter saugt die Kühlluft vom Elektromotor an und drückt sie an den sich in Längsrichtung des Hochdruckreinigungsgeräts an den Elektromotor anschließenden Bauteilen entlang. Die Kühlluft kommt dadurch zuallererst mit dem Elektromotor in Kontakt. Die Wärmeübertragung vom Elektromotor zur Kühlluft ist um so besser, je größer die Temperaturdifferenz zwischen Elektromotor und Kühlluft ist, deshalb wird durch die noch nicht erwärmte Kühlluft ein besonders guter Wärmeübergang, d.h. eine besonders wirksame Kühlung des Elektromotors erzielt. Die Kühlluft wird anschließend vom Radiallüfter am Getriebe und an der Kolbenpumpe entlang in Richtung Pumpenkopf gedrückt, wo jeweils eine weitere Wärmeabfuhr erfolgt.

Bei einer vorteilhaften Ausgestaltung der Erfindung ist vorgesehen, daß das Hochdruckreinigungsgerät ein die Luftströmung entlang der Aussenseite des Elektromotors in Richtung auf einen an dem dem Radiallüfter entgegengesetzten Ende des Elektromotors angeordneten Kollektor und von diesem durch den Elektromotor hindurch in Richtung auf den Radiallüfter führendes Führungselement umfaßt. Die Kühlluft wird somit zunächst an der Außenseite des Elektromotors entlanggeführt, am Kollektor erfolgt eine Strömungsumkehr, und die Kühlluft tritt in den Elektromotor ein, strömt durch diesen hindurch zum Radiallüfter und anschließend in Richtung Pumpenkopf des Hochdruckreinigungsgeräts. Dies hat aufgrund des ausgiebigen Kontaktes der Kühlluft mit dem Elektromotor eine besonders gute Wärmeabfuhr zur Folge. Insbesondere der im Dauerbetrieb einer besonders starken Erwärmung ausgesetzte Kollektor des Elektromotors wird vollständig von der Kühlluft umströmt. Der Elektromotor ist somit auch im Dauerbetrieb sehr stark belastbar, d.h. er kann praktisch andauernd mit maximaler Leistung betrieben werden, ohne daß es zu einer Überhitzung kommt.

Von Vorteil ist es, wenn das Führungselement als den Elektromotor aufnehmendes Motorgehäuse ausgestaltet ist, das einen entlang der Außenseite des Elektromotors führenden Strömungskanal ausbildet, der eine Verbindung herstellt zwischen einer ungefähr in Höhe der dem Kollektor abgewandten Stirnseite des Elektromotors angeordneten Öffnung des Motorgehäuses und dem Kollektor. Es kommt somit kein gesondertes Führungselement zum Einsatz, sondern das Motorgehäuse ist derart ausgebildet, daß es nicht nur einen Schutz des Elektromotors gewährleistet, sondern zusätzlich die Kühlluft am Elektromotor entlangführt und dadurch eine gute Kühlung ermöglicht. Zu diesem Zweck bildet das Motorgehäuse an der Außenseite des Elektromotors einen Strömungskanal aus und weist an der dem Kollektor abgewandten Stirnseite des Elektromotors eine Öffnung auf, die über den Strömungskanal mit dem Kollektor in Verbindung steht. Die Kühlluft kann über die Öffnung in den Strömungskanal des Motorgehäuses eintreten, anschließend wird sie so lange an der Außenseite des Elektromotors entlanggeführt, bis sie auf den Kollektor trifft, wo sie in den Elektromotor eintritt und durch diesen hindurch zum Radiallüfter strömt.

Bei einer konstruktiv besonders einfachen Ausgestaltung ist vorgesehen, daß das Motorgehäuse topfförmig ausgestaltet ist mit einer Bodenwand und einer davon abstehenden Seitenwand und daß in das Motorgehäuse ein Getriebegehäuse eintaucht, wobei der Elektromotor und das Getriebegehäuse im Abstand zur Innenseite der Seitenwand des Motorgehäuses gehalten sind und wobei eine Öffnung des Getriebegehäuses durch den Elektromotor abgedichtet ist. Bei einer derartigen Ausgestaltung sind der in Längsrichtung des Hochdruckreinigungsgeräts an den Elektromotor anschließende Radiallüfter und das Getriebe in einem Getriebegehäuse angeordnet, das in das topfförmige Motorgehäuse eintaucht und dessen innerhalb des Motorgehäuses angeordnete Öffnung vom Elektromotor abgedichtet ist. Der in das Motorgehäuse eintauchende Bereich des Getriebegehäuses und der Elektromotor sind im Abstand zur Innenseite der Seitenwand des Motorgehäuses gehalten, so daß die Kühlluft zwischen dem Getriebegehäuse und der Seitenwand des Motorgehäuses in das Motorgehäuse eintreten und an der Außenseite des Elektromotors bis zur Bodenwand entlangströmen kann. Dort tritt die Kühlluft in den Elektromotor ein und strömt durch diesen hindurch zum Radiallüfter und von diesem im Innern des Getriebegehäuses am Getriebe entlang. Motor- und Getriebegehäuse können jeweils im wesentlichen zylinderförmig ausgebildet sein, wobei der Durchmesser des Motorgehäuses den Durchmesser des Getriebegehäuses übertrifft, so daß sich zwischen dem in das Motorgehäuse eintauchenden Getriebegehäuse und dem Motorgehäuse ein Ringspalt ausbildet. Von Vorteil ist es, wenn in diesem Ringspalt ein luftdurchlässiges, staub- und spritzwasserundurchlässiges Abdichtungselement beispielsweise aus Kunststoff angeordnet ist.

Eine zusätzliche Gewichtsverminderung des Hochdruckreinigungsgeräts ist dadurch erzielbar, daß das Motorgehäuse und/oder das Getriebegehäuse aus Kunststoff gefertigt sind. Als Kunststoffmaterial kann beispielsweise Polypropylen zum Einsatz kommen. Die Verwendung von Kunststoff hat nicht nur eine Gewichtsersparnis zur Folge, sondern es werden auch die Herstellungskosten beträchtlich verringert im Vergleich zu den sonst üblichen Metallgehäusen.

Bei einer besonders bevorzugten Ausführungsform der Erfindung ist vorgesehen, daß das Hochdruckreinigungsgerät eine den Elektromotor, den Radiallüfter, das Getriebe, die Kolbenpumpe und den Pumpenkopf umgebende Gehäuseschale umfaßt, die aus zwei im wesentlichen spiegelsymmetrisch zueinander ausgestalteten Halbschalen gebildet ist, in die jeweils in Höhe des Pumpenkopfes und des Getriebegehäuses Lüftungsschlitze eingeformt sind. Die zweischalige Ausgestaltung der Gehäuseschale ermöglicht eine besonders einfache Montage des Hochdruckreinigungsgeräts. Hierzu müssen lediglich die Funktionsteile in eine der beiden Halbschalen eingesetzt werden, anschließend wird die andere Halbschale aufgesetzt und mit der ersten Halbschale beispielsweise verschraubt. Zur Aufnahme der Funktionsteile des Hochdruckreinigungsgeräts, d.h. des Elektromotors, des Radiallüfters, des Getriebes, der Kolbenpumpe und des Pumpenkopfes, können einstückig mit den Halbschalen verbundene Halteelemente vorgesehen sein, in die die Funktionsteile einspannbar sind. Zur Gewichtsverminderung ist die Gehäuseschale bevorzugt aus Kunststoff, beispielsweise aus Polypropylen, gefertigt. Über die ungefähr in Längsrichtung des Hochdruckreinigungsgeräts mittig angeordneten Lüftungsschlitze kann in die Gehäuseschale Kühlluft eintreten, die vom Radiallüfter in das Motorgehäuse eingesaugt wird.

Von Vorteil ist es, wenn an der Innenseite der Lüftungsschlitze ein Sprizwasserschutz angeordnet ist, so daß Spritzwasser nicht in die Gehäuseschale eintreten kann. Hierzu können die Lüftungsschlitze beispielsweise labyrinthartig ausgebildet sein, indem im Abstand zur Innenseite der Gehäuseschale eine die Lüftungsschlitze überdeckende Abdeckung vorgesehen ist.

Eine besonders gute Kühlung des Elektromotors wird dadurch erzielt, daß die Gehäuseschale im Bereich der Boden- und Seitenwand des Motorgehäuses eine Öffnung aufweist. Die Kühlung des Elektromotors erfolgt somit nicht nur durch die vom Radiallüfter angesaugte Kühlluft sondern zusätzlich durch die Umgebungsluft, die im Bereich der Boden- und Seitenwand unmittelbar mit dem Motorgehäuse in Kontakt tritt und dieses kühlt.

Dabei ist es besonders vorteilhaft, wenn die Kühlfläche des Motorgehäuses in diesem Bereich vergrößert wird, indem im Bereich der Öffnung der Gehäuseschale an der Außenseite der Boden- und Seitenwand des Motorgehäuses Kühlrippen angeordnet sind.

Die nachfolgende Beschreibung einer bevorzugten Ausführungsform der Erfindung dient im Zusammenhang mit der Zeichnung der näheren Erläuterung. Es zeigen:
- Figur 1:: eine Seitenansicht eines erfindungsgemäßen Hochdruckreinigungsgeräts;
- Figur 2:: eine schematische Längsschnittansicht des Hochdruckreinigungsgeräts;
- Figur 3:: eine Schnittansicht der Gehäuseschale des Hochdruckreinigungsgeräts längs der Linie 3-3 in Figur 1 und
- Figur 4:: eine Schnittansicht der Gehäuseschale längs der Linie 4-4 in Figur 1.

In den Figuren 1 und 2 ist ein Hochdruckreinigungsgerät 10 dargestellt mit einem Sauganschluß 11, einem Druckanschluß 12 und einem Chemikalienanschluß 13. Über den Sauganschluß 11 kann dem Hochdruckreinigungsgerät 10 Reinigungsflüssigkeit zugeführt werden, die anschließend über den Druckanschluß 12 unter hohem Druck abgegeben wird. Über den Chemikalienanschluß 13 kann der Reinigungsflüssigkeit eine Reinigungschemikalie beigemischt werden, so daß die Reinigungswirkung gesteigert wird.

Wie insbesondere aus Figur 2 deutlich wird, umfaßt das Hochdruckreinigungsgerät 10 einen Elektromotor 14, auf dessen dem Druckanschluß 12 zugewandter Stirnseite ein Radiallüfter 16 aufgesetzt ist, an den sich ein Getriebe 18 sowie eine Kolbenpumpe 20 anschließen. Die Kolbenpumpe 20 umfaßt eine Taumelscheibe 24, an der mehrere Kolben 26 anliegen, die durch die Drehbewegung der Taumelscheibe 24 in Längsrichtung des Hochdruckreinigungsgeräts 10 hin- und herbewegt werden. Die Kolben 26 tauchen in einen Pumpraum 28 eines Pumpenkopfes 30 ein, der sich in Längsrichtung des Hochdruckreinigungsgeräts 10 an die Kolbenpumpe 20 anschließt. Der Pumpraum 28 steht über ein Saugventil 32 mit einer Saugleitung 34 in Verbindung, in die ein Saugstutzen 36 einmündet, an dem der Sauganschluß 11 endseitig angeordnet ist. Außerdem steht der Pump-raum 28 über ein Druckventil 36 mit einer Druckleitung 38 in Verbindung, in der hintereinander ein Rückschlagventil 40 sowie ein Injektor 42 angeordnet sind und die in einen Druckstutzen 44 einmündet, an dem der Druckanschluß 12 angeordnet ist. Der Injektor 42 ist über eine in der Zeichnung nicht dargestellte Querbohrung mit einer Ansaugkammer 46 verbunden, in die der Chemikalienanschluß 13 einmündet. Während des Betriebs des Hochdruckreinigungsgeräts 10 wird die Reinigungsflüssigkeit über die Saugleitung 34 und das Saugventil 32 in den Pumpraum 28 gepumpt, dort unter Druck gesetzt und über das Druckventil 36 und die Druckleitung 38 an den Druckanschluß 12 abgegeben. Mit Hilfe des Injektors 42 kann der Reinigungsflüssigkeit eine Reinigungschemikalie beigemischt werden, die vom Injektor 42 aus der Ansaugkammer 46 gesaugt wird, die mit dem Chemikalienanschluß 13 in Verbindung steht.

Der Elektromotor 14 ist als Universalmotor ausgestaltet und umfaßt eine Ankerwicklung 48 und ein Statorpaket 50 sowie einen an dem dem Radiallüfter 16 gegenüberliegenden Ende des Elektromotors 14 angeordneten Kollektor 52. Der Elektromotor 14 ist in einem im wesentlichen zylinderförmigen Motorgehäuse 54 mit einer im wesentlichen als Zylindermantel ausgestalteten Seitenwand 56 und einer Bodenwand 58 im Abstand zur Innenseite 57 der Seitenwand 56 gehalten. Die Halterung erfolgt mittels radial von der Seitenwand 56 nach innen abstehenden, in Längsrichtung des Hochdruckreinigungsgeräts 10 verlaufenden Gehäuserippen 60.

In das Motorgehäuse 54 taucht ein sowohl das Getriebe 18 als auch die Kolbenpumpe 20 aufnehmendes, zylinderförmig ausgestaltes Getriebegehäuse 62 ein, dessen Außendurchmesser kleiner ist als der Innendurchmesser des Motorgehäuses 54, so daß sich zwischen der Innenseite 57 der Seitenwand 56 des Motorgehäuses 54 und dem Getriebegehäuse 62 ein Ringspalt 64 ausbildet, in dem eine Spritzwasserdichtung 66 angeordnet ist. Diese wird von einem schwammartigen, porösen Kunststoff gebildet, durch den zwar Luft hindurchströmen kann, der aber für Spritzwasser undurchlässig ist. Eine weitere Spritzwasserdichtung 68 ist zwischen der Kolbenpumpe 20 und dem Pumpenkopf 30 positioniert.

Das Getriebegehäuse 62 weist an seinem in das Motorgehäuse 54 eintauchenden Ende einen Kragen 70 auf, an dessen Innenseite der Elektromotor 14 dichtend anliegt. Vom Motorgehäuse 54 kann deshalb Kühlluft nur dadurch in das Getriebegehäuse 62 gelangen, daß sie durch den Elektromotor 14 hindurch strömt.

Während des Betriebs des Hochdruckreinigungsgeräts wird der drehfest auf einer Motorwelle 22 gehaltene Radiallüfter 16 in Drehung versetzt, so daß dieser Kühlluft aus dem Bereich des Elektromotors 14 ansaugt und in Richtung auf den Pumpenkopf 30 drückt. Die angesaugte Kühlluft kann über den Ringspalt 64 in das Innere des Motorgehäuses 54 eintreten, sie strömt anschließend an der Außenseite des Elektromotors 14 entlang in Richtung auf den Kollektor 52, tritt dort in das Innere des Elektromotors 14 ein und strömt durch das Statorpaket 50 hindurch zum Radiallüfter 16 und anschließend durch das Getriebegehäuse. Über die Spritzwasserdichtung 68 tritt die Kühlluft aus dem Getriebegehäuse 62 aus und umströmt anschließend die Außenseite des Pumpenkopfes 30. Die Kühlluft strömt somit sowohl an der Außenseite des Elektromotors 14 entlang als auch durch diesen hindurch, wobei der Elektromotor 14 besonders lang ausgestaltet ist: Bei einem Rotordurchmesser von 39 mm beträgt die Länge des Statorpakets, d.h. die Ausdehnung der aufeinandergeschichteten Statorbleche in Längsrichtung des Elektromotors, 45 mm. Dies hat eine besonders effektive Kühlung des Elektromotors 14 zur Folge.

Wie insbesondere aus Figur 1 deutlich wird, sind der Elektromotor 14, der Radiallüfter 16, das Getriebe 18 sowie die Kolbenpumpe 20 und der Pumpenkopf 30 von einer Gehäuseschale 72 umgeben, in die in Höhe des Getriebegehäuses 62 sowie des Pumpenkopfes 30 im wesentlichen in Längsrichtung des Hochdruckreinigungsgeräts ausgerichtete Lüftungsschlitze 74 eingeformt sind. Die Kühlluft tritt über die in Höhe des Getriebegehäuses 62 angeordneten Lüftungsschlitze 74 in die Gehäuseschale ein und wird vom Radiallüfter 16 anschließend in das Motorgehäuse 54 gesaugt und dann durch das Getriebegehäuse 62 gedrückt und tritt schließlich über die in Höhe des Pumpenkopfes 30 angeordneten Lüftungsschlitze wieder aus der Gehäuseschale 72 aus. Die Richtung der Luftströmung ist in der Zeichnung durch die Pfeile 76 dargestellt.

Im Bereich der Seitenwand 56 und der Bodenwand 58 des Motorgehäuses 54 weist die Gehäuseschale 72 eine Öffnung 78 auf, so daß das Motorgehäuse 54 in diesem Bereich einen unmittelbaren Kontakt mit der Umgebungsluft hat; damit ist eine zusätzliche Kühlwirkung verbunden. Um die in diesem Bereich als Kühlfläche wirkende Oberfläche des Motorgehäuses 54 zu vergrößern, sind im Bereich der Öffnung 78 an der Außenseite des Motorgehäuses Kühlrippen 80 angeordnet.

Wie aus Figur 3 der Zeichnung hervorgeht, sind die Lüftungsschlitze 74 labyrinthartig ausgebildet, indem die Öffnungen der Lüftungsschlitze 74 mittels einer im Abstand zur Innenseite der Gehäuseschale 72 angeordneten Abdeckung 82 überdeckt sind. Aufgrund einer derartigen Ausgestaltung der Lüftungsschlitze 74 kann praktisch kein Spritzwasser in die Gehäuseschale 72 eintreten.

Die Gehäuseschale 72 wird von zwei spiegelsymmetrisch zueinander ausgestalteten Halbschalen gebildet, wobei die Spiegelebene 88, wie aus Figur 4 der Zeichnung ersichtlich ist, in Längsrichtung des Hochdruckreinigungsgeräts 10 verläuft. Eine Halbschale 84 ist in Figur 4 teilweise dargestellt. Sie ist wannenartig ausgestaltet und weist einen oberen Rand 86 auf, auf den die in der Zeichnung nicht dargestellte zweite Halbschale aufgesetzt werden kann. Sowohl die Gehäuseschale 72 als auch das Motorgehäuse 54 und das Getriebegehäuse 62 sind aus Polypropylen gefertigt.

Der Elektromotor 14 kann aufgrund der wirksamen Kühlung im Dauerbetrieb praktisch mit maximaler Leistung betrieben werden, so daß ein relativ kleiner Elektromotor zum Einsatz kommen kann. Dies hat ebenso wie die Verwendung von Kunststoff für die Gehäuseschale 72 und das Motor- und das Getriebegehäuse 54 bzw. 62 eine beträchtliche Gewichtsreduzierung und damit eine bessere Handhabbarkeit des Hochdruckreinigungsgeräts 10 zur Folge.

## Patentansprüche

1. Hochdruckreinigungsgerät mit einer von einem luftgekühlten Elektromotor über ein Getriebe angetriebenen, eine Taumelscheibe umfassenden Kolbenpumpe, auf die ein Pumpenkopf mit einem Sauganschluß und einem Druckanschluß aufgesetzt ist, **dadurch gekennzeichnet, daß** der Elektromotor (14), das Getriebe (18), die Kolbenpumpe (20) und der Pumpenkopf (30) in Längsrichtung des Hochdruckreinigungsgeräts (10) hintereinander angeordnet sind und daß der Elektromotor (14) als Universalmotor ausgebildet ist mit einem Statorpaket (50) und einem Rotor, wobei die Länge des Statorpakets (50) mindestens das 1,15-fache des Rotordurchmessers beträgt.

2. Hochdruckreinigungsgerät nach Anspruch 1, **dadurch gekennzeichnet, daß** zwischen dem Elektromotor (14) und dem Getriebe (18) ein eine Luftströmung vom Elektromotor (14) in Richtung auf den Pumpenkopf (30) ausbildender Radiallüfter (16) positioniert ist.

3. Hochdruckreinigungsgerät nach Anspruch 1 oder 2, **dadurch gekennzeichnet, daß** das Hochdruckreinigungsgerät (10) ein die Luftströmung entlang der Außenseite des'Elektromotors (14) in Richtung auf einen an dem dem Radiallüfter (16) entgegengesetzten Ende des Elektromotors (14) angeordneten Kollektor (52) und von diesem durch den Elektromotor (14) hindurch in Richtung auf den Radiallüfter (16) führendes Führungselement (54) umfaßt.

4. Hochdruckreinigungsgerät nach Anspruch 3, **dadurch gekennzeichnet, daß** das Führungselement als den Elektromotor (14) aufnehmendes Motorgehäuse (54) ausgestaltet ist, das einen entlang der Außenseite des Elektromotors (14) führenden Strömungskanal ausbildet, der eine Verbindung herstellt zwischen einer ungefähr in Höhe der dem Kollektor (52) abgewandten Stirnseite des Elektromotors (14) angeordneten Öffnung (64) des Motorgehäuses (54) und dem Kollektor (52).

5. Hochdruckreinigungsgerät nach Anspruch 4, **dadurch gekennzeichnet, daß** das Motorgehäuse (54) im wesentlichen topfförmig ausgestaltet ist mit einer Bodenwand (58) und einer davon abstehenden Seitenwand (56) und daß in das Motorgehäuse (54) ein Getriebegehäuse (62) eintaucht, wobei der Elektromotor (14) und das Getriebegehäuse (62) im Abstand zur Innenseite (57) der Seitenwand (56) des Motorgehäuses (54) gehalten sind und wobei eine öffnung des Getriebegehäuses (62) durch den Elektromotor (14) abgedichtet ist.

6. Hochdruckreinigungsgerät nach Anspruch 4 oder 5, **dadurch gekennzeichnet, daß** das Motorgehäuse (54) und/oder das Getriebegehäuse (62) aus Kunststoff gefertigt sind.

7. Hochdruckreinigungsgerät nach einem der voranstehenden Ansprüche, **dadurch gekennzeichnet, daß** das Hochdruckreinigungsgerät (10) eine den Elektromotor (14), den Radiallüfter (16), das Getriebe (18), die Kolbenpumpe (20) und den Pumpenkopf (30) umgebende Gehäuseschale (72) umfaßt, die aus zwei im wesentlichen spiegelsymmetrisch zueinander ausgestalteten Halbschalen (84) gebildet ist, in die jeweils in Höhe des Pumpenkopfes (30) und des Getriebegehäuses (62) Lüftungsschlitze (74) eingeformt sind.

8. Hochdruckreinigungsgerät nach Anspruch 7, **dadurch gekennzeichnet, daß** an der Innenseite der Lüftungsschlitze (74) ein Spritzwasserschutz (82) angeordnet ist.

9. Hochdruckreinigungsgerät nach Anspruch 7 oder 8, **dadurch gekennzeichnet, daß** die Gehäuseschale (72) im Bereich der Boden- und der Seitenwand (58 bzw. 56) des Motorgehäuses (54) eine Öffnung (78) aufweist.

10. Hochdruckreinigungsgerät nach Anspruch 9, **dadurch gekennzeichnet, daß** im Bereich der Öffnung (78) der Gehäuseschale (72) an der Außenseite der Boden- und Seitenwand (58 bzw. 56) des Motorgehäuses (54) Kühlrippen (80) angeordnet sind.

## Claims

1. A high-pressure cleaning appliance with a reciprocating pump which is driven by an air-cooled electric motor by way of a gearing and which comprises a swash plate and on which is mounted a pump head with a suction connexion and a pressure connexion, **characterized in that** the electric motor (14), the gearing (18), the reciprocating pump (20) and the pump head (30) are arranged one behind the other in the longitudinal direction of the high-pressure cleaning appliance (10), and the electric motor (14) is designed in the form of a universal motor with a stator-plate bank (50) and a rotor, wherein the length of the stator-plate bank (50) amounts to at least 1·15 times the diameter of the rotor.

2. A high-pressure cleaning appliance according to Claim 1, **characterized in that** a radial fan (16) forming an air flow from the electric motor (14) in the direction towards the pump head (30) is positioned between the electric motor (14) and the gearing (18).

3. A high-pressure cleaning appliance according to Claim 1 or 2, **characterized in that** the high-pressure cleaning appliance (10) comprises a guide element (54) which conveys the air flow along the outside of the electric motor (14) in the direction towards a collector (52) arranged at the end of the electric motor (14) opposite the radial fan (16) and from the said collector (52) through the electric motor (14) in the direction towards the radial fan (16).

4. A high-pressure cleaning appliance according to Claim 3, **characterized in that** the guide element is constructed in the form of a motor housing (54) which receives the electric motor (14) and which forms a guide duct leading along the outside of the electric motor (14) and producing a connexion between the collector (52) and an opening (64) in the motor housing (54) arranged approximately at the level of the end face of the electric motor (14) remote from the collector (52).

5. A high-pressure cleaning appliance according to Claim 4, **characterized in that** the motor housing (54) is made substantially cup-shaped with a base wall (58) and a lateral wall (56) projecting therefrom, and a gearing housing (62) projects into the motor housing (54), wherein the electric motor (14) and the gearing housing (62) are held at a distance from the inside (57) of the lateral wall (56) of the motor housing (54) and wherein an opening in the gearing housing (62) is sealed off by the electric motor (14).

6. A high-pressure cleaning appliance according to Claim 4 or 5, **characterized in that** the motor housing (54) and/or the gearing housing (62) is or are produced from plastics material.

7. A high-pressure cleaning appliance according to one of the preceding Claims, **characterized in that** the high-pressure cleaning appliance (10) comprises a housing shell (72) which surrounds the electric motor (14), the radial fan (16), the gearing (18), the reciprocating pump (20) and the pump head (30) and which is formed from two half shells (84) which are made substantially mirror-symmetrical with respect to each other and in which ventilation slots (74) are formed at the level of the pump head (30) and the gearing housing (62) in each case.

8. A high-pressure cleaning appliance according to Claim 7, **characterized in that** a water-spray protection (82) is arranged on the inside of the ventilation slots (74).

9. A high-pressure cleaning appliance according to Claim 7 or 8, **characterized in that** the housing shell (72) has an opening (78) in the region of the base wall and the side wall (58 and 56 respectively) of the motor housing (54).

10. A high-pressure cleaning appliance according to Claim 9, **characterized in that** cooling ribs (80) are arranged in the region of the opening (78) of the housing shell (72) on the outside of the base wall and the side wall (58 and 56 respectively) of the motor housing (54).

## Revendications

1. Appareil de nettoyage sous haute pression comportant une pompe à piston entraînée via un mécanisme de transmission par un moteur électrique refroidi à l'air et comportant un plateau oscillant, sur laquelle est rapportée une tête de pompe avec un raccord d'aspiration et avec un raccord de refoulement, **caractérisé en ce que** le moteur électrique (14), le mécanisme de transmission (18), la pompe à piston (20) et la tête de pompe (30) sont agencés les uns derrière les autres en direction longitudinale de l'appareil de nettoyage sous haute pression (10), et **en ce que** le moteur électrique (14) est réalisé sous forme de moteur universel avec un empilement de stator (50) et avec un rotor, la longueur de l'empilement de stator (50) étant au moins 1,15 fois le diamètre du rotor.

2. Appareil de nettoyage sous haute pression selon la revendication 1, **caractérisé en ce qu'**entre le moteur électrique (14) et le mécanisme de transmission (18) est positionné un ventilateur radial (16) générant un écoulement d'air depuis le moteur électrique (14) en direction de la tête de pompe (30).

3. Appareil de nettoyage sous haute pression selon l'une ou l'autre des revendications 1 et 2, **caractérisé en ce que** l'appareil de nettoyage sous haute pression (10) comprend un élément de guidage (54) qui mène l'écoulement d'air le long de la face extérieure du moteur électrique (14) en direction d'un collecteur (52) agencé à l'extrémité du moteur électrique (14) opposée au ventilateur radial (16) et depuis celui-ci à travers le moteur électrique (14) en direction du ventilateur radial (16).

4. Appareil de nettoyage sous haute pression selon la revendication 3, **caractérisé en ce que** l'élément de guidage est réalisé sous forme de carter de moteur (54) recevant le moteur électrique (14) et formant un canal d'écoulement qui mène le long de la face extérieure du moteur électrique (14) et qui établit une liaison entre une ouverture (64) du carter de moteur (54) ménagée approximativement à la hauteur de la face frontale du moteur électrique (14) détournée du collecteur (52) et le collecteur (52).

5. Appareil de nettoyage sous haute pression selon la revendication 4, **caractérisé en ce que** le carter de moteur (54) est réalisé sensiblement en forme de pot avec une paroi de fond (58) et avec une paroi latérale (56) en saillie de celle-ci, et **en ce que** dans le carter de moteur (54) plonge un carter de transmission (62), le moteur électrique (14) et le carter de transmission (62) étant maintenus à distance de la face intérieure (57) de la paroi latérale (56) du carter de moteur (54), et une ouverture du carter de transmission (62) étant étanchée par le moteur électrique (14).

6. Appareil de nettoyage sous haute pression selon l'une ou l'autre des revendications 4 et 5, **caractérisé en ce que** le carter de moteur (54) et/ou le carter de transmission (62) sont fabriqués en matière plastique.

7. Appareil de nettoyage sous haute pression selon l'une des revendications précédentes, **caractérisé en ce que** l'appareil de nettoyage sous haute pression (10) comprend une coque de carter (72) qui entoure le moteur électrique (14), le ventilateur radial (16), le mécanisme de transmission (18), la pompe à piston (20) et la tête de pompe (30) et qui est formée par deux demi-coques (84) réalisées sensiblement symétriquement l'une à l'autre, dans lesquelles sont ménagées des fentes de ventilation (74) à la hauteur de la tête de pompe (30) et du carter de transmission (62).

8. Appareil de nettoyage sous haute pression selon la revendication 7, **caractérisé en ce qu'**une protection anti-projections d'eau (82) est agencée sur la face intérieure des fentes de ventilation (74).

9. Appareil de nettoyage sous haute pression selon l'une ou l'autre des revendications 7 et 8, **caractérisé en ce que** la coque de carter (72) présente une ouverture (78) dans la zone de la paroi de fond et de la paroi latérale (58 et 56) du carter de moteur (54).

10. Appareil de nettoyage sous haute pression selon la revendication 9, **caractérisé en ce que** des nervures de refroidissement (80) sont agencées sur la face extérieure de la paroi de fond et de la paroi latérale (58 et 56) du carter de moteur (54) dans la zone de l'ouverture (78) de la coque de carter (72).
